# EUROPÄISCHE PATENTSCHRIFT

(11) **EP 0 676 477 B1**
(45) Veröffentlichungstag und Bekanntmachung des Hinweises auf die Patenterteilung: **29.08.2001**
(21) Anmeldenummer: 95105093.9
(22) Anmeldetag: 05.04.1995
(51) Int. Cl.: C14B 11/00, B42C 7/00

(54) **Vorrichtung und Verfahren zum Einschlagen oder Buggen**
Process and apparatus for turning back or folding
Procédé et dispositif pour rabattre ou plier

(30) Priorität: 05.04.1994 DE 4411500
(43) Veröffentlichungstag der Anmeldung: 11.10.1995
(73) Patentinhaber: Stilgenbauer, Günter, 66957 Schweix (DE)
(72) Erfinder: Stilgenbauer, Günter, 66957 Schweix (DE)
(74) Vertreter: KEIL & SCHAAFHAUSEN

(56) Entgegenhaltungen:
- DE-B- 1 239 056
- DE-U- 9 213 007
- DE-U- 9 405 666
- US-A- 1 640 903
- US-A- 1 640 918
- US-A- 1 946 999
- US-A- 3 073 141
- US-A- 3 459 014
- US-A- 4 263 688

## Beschreibung

Die Erfindung betrifft eine Vorrichtung zum Einschlagen oder Buggen nach dem Oberbegriff des Anspruchs 1.

Mit Buggen wird das Umlegen von Randabschnitten von Formteilen oder Zuschnitten oder dafür vorgesehenen Bezügen wie bspw. Schuhteilen, Koffergriffen, Fotoalben, Terminkalendern, Brillenetuis, Collegemappen oder dgl. bezeichnet. Der umgelegte Randabschnitt wird bei dem Buggen auf die Grundfläche des Formteils oder Zuschnitts gepreßt und mit dieser verklebt oder durch Pressen verschweißt. Üblicherweise wird das Buggen bei im wesentlichen flachen Werkstücken bspw. aus Leder, Kunstleder, Kunststoff oder dgl. verwendet. Das Prinzip ist aber grundsätzlich auch bei beliebigen Formteilen anwendbar, bei denen Randabschnitte umgebuggt werden.

Aus der DE 92 13 007 U1 ist ein Vakuum-Umbuggwerkzeug bekannt, bei dem das Einschlagen (Umbuggen) in einem Pressengestell mit einem Oberwerkzeug und einem Unterwerkzeug erfolgt. Der erforderliche Hub und Druck wird über Pressenkörper von oben oder unten aufgebracht. In einem federnd auf einer Grundplatte gelagerten Auflagerahmen ist eine ebenfalls federnd gelagerte Auflageplatte aufgenommen, auf die das umzubuggende Material aufgelegt wird. Durch Erzeugen eines Vakuums in einem Vakuumraum wird die Auflageplatte und das daraufliegende umzubuggende Material nach unten in den Auflagerahmen hineingezogen, so dass das umzubuggende Material um 90° gekantet wird. Anschließend wird das Oberwerkzeug von oben zugeführt, wobei das Material mit Hilfe eines Druckbalkens eingeschlagen und verklebt wird.

Die umzubuggenden Randabschnitte sind im allgemeinen nur schmal, so daß ein genaues Arbeiten erforderlich ist. Häufig erfolgt daher das Umbuggen, insbesondere wenn das Einschlagen aufgrund runder Ecken relativ schwierig ist, durch Handarbeit. Es sind aber bereits Buggwerkzeuge bekannt, in denen der Umlegevorgang und das Anpressen der umgelegten Randabschnitte automatisch durchführbar ist. Eine bekannte Buggmaschine umfaßt eine Grundplatte, auf der eine über Federn gelagerte Formatplatte vertikal verschieblich angeordnet ist. In der Formatplatte ist eine Ausnehmung ausgebildet, in die eine ebenfalls über Federn auf der Grundplatte verschieblich gelagerte Druckplatte eingesetzt ist, deren Abmessungen genau den Abmessungen des fertigen Formteils oder Zuschnitts entsprechen. In einem Oberwerkzeug ist eine Buggplatte über Federn verschieblich an einer Befestigungsplatte gelagert. In der Buggplatte ist eine Ausnehmung ausgebildet, in die ein ebenfalls über Federn verschieblich an der Befestigungsplatte gelagerter Druckstempel eingesetzt ist. Um die Ausnehmung in der Buggplatte ist ein umlaufender Vorsprung ausgebildet. Zum Buggen wird ein Formteil oder Zuschnitt auf die Druckplatte aufgelegt, wobei die umzubuggenden Randabschnitte des Formteils oder Zuschnitts seitlich über die Druckplatte hinausragen. Die ordnungsgemäße Anordnung des Formteils oder Zuschnitts auf der Druckplatte wird durch an der Formatplatte angebrachte Anlegeleisten gewährleistet. Nun wird das Oberwerkzeug nach unten bewegt, so daß die Druckplatte durch den über die Buggplatte hervorstehenden Druckstempel nach unten gedrückt und durch die Ausnehmung in der Formatplatte abgesenkt wird. Die über die Buggplatte hinausstehenden Randabschnitte des Formteils oder Zuschnitts werden beim Herunterdrücken der Druckplatte an der Kante der Ausnehmung in der Formplatte umgebogen, so daß sie entlang der Umfangswand der Ausnehmung im wesentlichen senkrecht nach oben stehen. Beim weiteren Herabdrücken des Oberwerkzeugs werden die nach oben stehenden Randabschnitte des Formteils oder Zuschnitts durch den um die Ausnehmung in der Buggplatte ausgebildeten Vorsprung nach innen auf die Grundfläche des Formteils oder Zuschnitts umgebogen und durch einen an der Befestigungsplatte angebrachten ringförmigen Randstempel, der zwischen dem Rand der Ausnehmung in der Buggplatte und dem Druckstempel angeordnet ist, auf die Grundfläche des Formteils oder Zuschnitts gepreßt. Da der die Druckplatte herunterdrückende Druckstempel des Oberwerkzeugs wegen des für die umzubiegenden Randabschnitt freizulassenden Randes nicht an der gesamten Fläche der Druckplatte angreifen kann, ist gerade in den für das Umbuggen wichtigen Randbereichen der Druckplatte eine eindeutige Führung der umgebogenen Randabschnitte nicht möglich, so daß es zu einem ungleichmäßigen Umbuggen kommen kann. Der wesentliche Nachteil der bekannten Buggwerkzeuge ist jedoch, daß die Druckplatte, die Formatplatte, die Buggplatte und der Druckstempel des Oberwerkzeugs für jedes Formteil genau aufeinander abgestimmt sein müssen, so daß bei einem Wechsel der Form oder Abmessungen des umzubuggenden Gegenstandes das gesamte Buggwerkzeug ausgewechselt werden muß. Da, wie oben beschrieben, das Buggen bei einer Vielzahl unterschiedlicher Gegenstände der verschiedensten Größen eingesetzt wird, werden durch die vielen notwendigen Komplettwerkzeuge erhebliche Kosten verursacht. Außerdem müssen bei dem bekannten Buggwerkzeug vier Federstufen der Grundplatte, der Formatplatte, der Buggplatte und des Druckstempels aufeinander abgestimmt werden, was ebenfalls sehr aufwendig ist.

Aufgabe der Erfindung ist es daher, eine Vorrichtung der eingangs genannten Art derart weiterzubilden, daß eine einfachere Umrüstung der Buggmaschine auf andere Formteil- oder Zuschnittformen ermöglicht wird.

Diese Aufgabe wird mit der Erfindung im wesentlichen durch die Merkmale des Anspruchs 1 gelöst. Da die Druckplatte bei der erfindungsgemäßen Vorrichtung nach unten weggezogen wird, ist der Druckstempel in dem Oberwerkzeug nicht mehr erforderlich. Im Oberwerkzeug muß lediglich die Buggplatte an die gewünschte Formteil- oder Zuschnittform angepaßt werden, so daß bei einem Umrüsten auf andere Formteil- oder Zuschnittformen im Oberwerkzeug lediglich die Buggplatte ausgetauscht werden muß. Die Befestigungsplatte, die mit den Vorrichtungen für die Vertikalbewegung des Oberwerkzeugs verbunden ist, kann dagegen für die unterschiedlichsten Formteil- oder Zuschnittformen verwendet werden. Außerdem wird die Gestaltung des Oberwerkzeugs insgesamt wesentlich vereinfacht, wobei das Auswechseln der Buggplatte dadurch erleichtert wird, daß die Buggplatte über Schnellwechelverschlüsse an der Befestigungsplatte befestigbar ist.

Die Umrüstung der Buggmaschine bei der Umstellung auf andere Werkstückformen wird zusätzlich dadurch erleichtert, daß die Druckplatte auf wenigstens einem insbesondere federnd an dem Grundwerkzeug gelagerten Stempel angeordnet ist, der vertikal verschiebbar ist. Bei der erfindungsgemäßen Buggvorrichtung müssen zur Anpassung an andere Formen oder Abmessungen der Formteile oder Zuschnitte nur noch die Formatplatte, die Druckplatte und die Buggplatte ausgetauscht werden, während das Grundwerkzeug und die Befestigungsplatte für unterschiedliche Werkstückformen verwendet werden können.

Die Absenkung der Grundplatte wird bei einer Weiterbildung der Erfindung dadurch erleichtert, daß in dem Grundwerkzeug auf der der Formatplatte zugewandten Seite eine Ausnehmung ausgebildet ist, auf die die Formatplatte unter Bildung einer Kammer aufsetzbar ist, und daß die Ausnehmung über eine Vakuumleitung mit einer Vakuumquelle verbunden ist. Durch Erzeugen eines Unterdrucks in der Kammer in dem Grundwerkzeug wird die verschieblich gelagerte Druckplatte in die Ausnehmung der Formatplatte abgesenkt, bis das Vakuum mit der Kraft der die Druckplatte abstützenden Federn im Gleichgewicht steht. Beim Absenken der Druckplatte wird das auf der Druckplatte liegende Formteil oder der Zuschnitt mit nach unten gezogen, so daß die über die Druckplatte hinausstehenden Randabschnitte an der Kante der Ausnehmung in der Formatplatte nach oben umgebogen werden. Durch den zwischen Druckplatte und dem Rand der Ausnehmung vorhandenen Gleitspalt wirkt das Vakuum auch auf das Material des Formteils oder Zuschnitts, so daß dieses in den Randbereichen der Druckplatte nach unten gezogen wird und sichergestellt ist, daß die Grundfläche des Formteils oder Zuschnitts genau der Grundfläche der Druckplatte entspricht.

Um bei kleineren Druckplatten die Leistung der Vakuumpumpe verringern zu können, ist in Weiterbildung dieses Erfindungsgedankens vorgesehen, einen Rahmen in die Ausnehmung in dem Grundwerkzeug einzusetzen, um das Volumen der zu evakuierenden Kammer zu verringern.

Die Herstellung der erfindungsgemäßen Vorrichtung wird dadurch vereinfacht, daß das Grundwerkzeug eine Grundplatte und eine Zwischenplatte aufweist, und daß die Ausnehmung in der Zwischenplatte ausgebildet ist.

Dabei ist die Zwischenplatte vertikal gegenüber der Grundplatte verschiebbar und stützt sich vorzugsweise über Federn auf der Grundplatte ab. Durch diese nachgiebige Gestaltung des Grundwerkzeugs wird sichergestellt, daß aufgrund einer Fehlbedienung der Maschine oder dgl. keine übergroße Kraft auf das Formteil oder den Zuschnitt ausgeübt wird, die diesen beschädigen könnte. Eine Endstellung kann bspw. durch Distanzleisten festgelegt werden, die zwischen der Zwischenplatte und der Grundplatte angeordnet sind.

Da bei der erfindungsgemäßen Buggvorrichtung kein Randstempel zum Niederdrücken der umgebogen Randabschnitte vorgesehen ist, ist es erforderlich, ein anderes Gegenlager beim Zusammendrücken von Randabschnitten und Zuschnittgrundfläche vorzusehen. Bei einer bevorzugter Ausgestaltung der Erfindung ist daher in der der Formatplatte zugewandten Seite der Buggplatte eine Vertiefung ausgebildet, deren Kanten dem Umlegen der Randabschnitte der Formteile oder Zuschnitte dienen. Das Umbiegen der Randabschnitte des Formteils oder Zuschnitts erfolgt über die Kante der Vertiefung in der Buggplatte, wobei in der Vertiefung gleichzeitig das Anpressen der Randabschnitte auf die Grundfläche des Formteils oder Zuschnitts erfolgt.

Eine ordnungsgemäße Anordnung des Formteils oder Zuschnitts auf der Druckplatte wird erfindungsgemäß dadurch gewährleistet, daß auf der Formatplatte Anlegeleisten angeordnet sind. In der der Formatplatte zugewandten Seite der Buggplatte sind entsprechende Ausnehmungen ausgebildet, in denen beim Auflegen der Buggplatte auf die Formatplatte die Anlegeleisten aufgenommen werden. Die Buggplatte muß daher lediglich durch kleine Ausfräsungen für die Vertiefung und die Ausnehmungen für die Anlegeleisten an verschiedene Werkstückgrößen angepaßt werden. Gegenüber der früher notwendigen Anpassung der Buggplatte, des Druckstempels und des Randstempels bedeutet dies eine wesentliche Erleichterung bei der Umstellung der Maschinen auf andere Werkstückgrößen.

Das Umlegen der Randabschnitte wird bei bevorzugten Ausgestaltungen der Erfindung dadurch erreicht, daß die Randkanten der Vertiefung in der Buggplatte eine zum Zentrum der Buggplatte hinweisende Schräge oder einen konkaven Radius aufweisen. Durch die Schräge bzw. den Radius werden die Randabschnitte geführt, so daß sie sich nach innen umlegen.

Bei einer bevorzugten Ausführungsform ist die Buggplatte magnetisch an der Befestigungsplatte gehalten.

Um das Verpressen der umgelegten Randabschnitte mit der Grundfläche des Formteils oder Zuschnitts zu erleichtern, ist erfindungsgemäß vorgesehen, daß die Buggplatte und/oder die Druckplatte beheizbar ist.

Weiterbildungen, Vorteile und Anwendungsmöglichkeiten der Erfindung ergeben sich aus der nachfolgenden Beschreibung von Ausführungsbeispielen und der Zeichnung.

Es zeigen:
- Fig. 1: Eine schematische Explosionsdarstellung der erfindungsgemäßen Vorrichtung, und
- Fig. 2a - 2d: schematische Schnittdarstellungen der Vorrichtung gemäß Fig. 1 in verschiedenen aufeinanderfolgenden Stellungen während des Buggvorgangs.

Die in der Zeichnung dargestellte Vorrichtung zum Einschlagen oder Buggen von Randabschnitten von Formteilen, Zuschnitten oder dafür vorgesehenen Bezügen besteht im wesentlichen aus einem Grundwerkzeug 1, einer Formatplatte 2, einer Druckplatte 3, einer Buggplatte 4 und einer Befestigungsplatte 5.

Das Grundwerkzeug 1 weist eine Grundplatte 6 auf, auf der eine Zwischenplatte 7 über Federn 8 elastisch gelagert ist, wobei die Zwischenplatte 7 über Führungen 9 in der Grundplatte 6 geführt ist. Auf der nach oben gewandten Seite der Zwischenplatte 7 ist in dieser eine Ausnehmung 10 ausgebildet, die über eine Vakuumleitung 11 mit einer nicht dargestellten Vakuumquelle verbunden ist. In der Zwischenplatte 7 ist mittig eine Durchgangsöffnung 12 ausgebildet, in die unter Abdichtung ein vertikal verschiebbarer Stempel 13 eingesetzt ist. Der Stempel 13 ist über Führungen 14 in der Grundplatte 6 geführt und stützt sich über Federn 15 auf der Grundplatte 6 ab.

Die Formatplatte 2 weist in ihren Randbereichen Führungsöffnungen 16 auf, in die an der Zwischenplatte 7 des Grundwerkzeugs 1 angebrachte Führungsbolzen 17 eingreifen. Im Zentrum der Formatplatte 2 ist eine Ausnehmung 18 ausgebildet, deren Abmessungen exakt denen der Grundfläche 27 des fertigen Formteils bzw. Zuschnitts 26 entsprechen. Um die Ausnehmung 18 der Formatplatte 2 herum sind auf der Oberseite der Formatplatte 2 Anlegeleisten 19 angeordnet, deren Anordnung und Abstand den Abmessungen des Formteils oder Zuschnitts 26 vor dem Umbuggen der Randabschnitte 25 entsprechen.

In die Ausnehmung 18 der Formatplatte 2 ist die Druckplatte 3 eingesetzt, wobei die Abmessungen der Druckplatte 3 denen der Ausnehmung 18 in der Formatplatte 2 derart entsprechen, daß die Druckplatte 3 gleitend in der Ausnehmung 18 der Formatplatte 2 verschiebbar ist. Das Oberflächenprofil der Druckplatte 3 entspricht dem Negativprofil des zu bearbeitenden Formteils oder Zuschnitts 26.

Die Buggplatte 4 weist an ihren Randbereichen Führungsöffnungen 20 zur Führung der Buggplatte 4 in den Führungsbolzen 17 des Grundwerkzeugs 1 auf. Auf der der Formatplatte 2 zugewandten Unterseite der Buggplatte 4 ist eine Vertiefung 21 ausgebildet, deren Abmessung etwa der der Ausnehmung 18 in der Formatplatte 2 entsprechen und deren Randkanten 22 leicht nach innen angeschrägt sind oder einen konkaven Radius aufweisen. Außerdem sind auf der Unterseite der Buggplatte 4 Ausnehmungen 23 ausgebildet, deren Anordnung und Abmessung im wesentlichen der Anordnung und Abmessung der Anlegeleisten 19 auf der Formatplatte 2 entsprechen, so daß die Anlegeleisten 19 beim Auflegen der Buggplatte 4 in den Ausnehmungen 23 aufgenommen werden und die Buggplatte 4 bündig auf die Formatplatte 2 auflegbar ist.

Die Buggplatte 4 ist bspw. über Schnellverschlüsse oder Magneten 24 an der Befestigungsplatte 5 gehalten.

Nachfolgend wird anhand der Fig. 2a - 2d der Vorgang des Einschlagens oder Umbuggens der Randabschnitte 25 von Formteilen oder Zuschnitten 26 beschrieben:

In der in Fig. 2a dargestellten Ausgangsstellung der Buggvorrichtung liegt die Formatplatte 2 auf der Zwischenplatte 7 des Grundwerkzeugs 1 auf. Dabei wird die ordnungsgemäße Anordnung der Formatplatte 2 auf dem Grundwerkzeug 1 über die Führungsbolzen 17, die in die Führungsöffnungen 16 der Formatplatte 2 eingreifen, gewährleistet. Die auf dem Stempel 13 des Grundwerkzeugs 1 aufliegende Druckplatte 3 ist derart in die Ausnehmung 18 der Formatplatte 2 eingesetzt, daß die Druckplatte 3 bündig mit der Formatplatte 2 abschließt. Die an der Befestigungsplatte 5 gehaltene Buggplatte 4 steht in einigem Abstand über dem Grundwerkzeug 1 und der Formatplatte 2, so daß der Zuschnitt 26 auf die Druckplatte 3 aufgelegt werden kann. Dabei wird die ordnungsgemäße Anordnung des Zuschnitts 26 durch die Anlegeleisten 19 gewährleistet, zwischen denen der Zuschnitt 26 angeordnet wird.

In Fig. 2a sind die Befestigungsplatte 5 und die an dieser zu befestigende Buggplatte 4 im Abstand voneinander dargestellt. Da für den Buggvorgang im Oberwerkzeug lediglich die Buggplatte entscheidend ist, wurde in dem Fig. 2b bis 2d auf eine zusätzliche Darstellung der Befestigungsplatte 5 verzichtet.

Wie in Fig. 2b dargestellt, wird nach Auflegen des Zuschnitts 26 ein von einer nicht dargestellten Vakuumpumpe erzeugtes Vakuum auf die durch die Formatplatte 2 und die Druckplatte 3 dicht verschlossene Ausnehmung 10 in der Zwischenplatte 7 aufgebracht. Da der Stempel 13 gegen die Kraft der Federn 15 vertikal verschieblich angeordnet ist, wird durch den in der Ausnehmung 10 erzeugten Unterdruck die auf dem Stempel 13 aufliegende Druckplatte 3 durch die Ausnehmung 18 in der Formatplatte nach unten gezogen. Durch Anschlagleisten 29, auf denen der Stempel 13 aufsetzt, wird festgelegt, wie weit die Druckplatte 3 in die Ausnehmung 18 in der Formatplatte 2 hineingezogen wird.

Der auf der Druckplatte 3 aufliegende Zuschnitt 26, dessen Randabschnitte 25 über die Druckplatte 3 hinausragen, wird mit der Druckplatte 3 nach unten gezogen, wodurch sich die Randabschnitte 25 des Zuschnitts 26 entlang dem Rand der Ausnehmung 18 der Formatplatte 2 im wesentlichen senkrecht nach oben hochstellen. Da durch den Gleitsitz der Druckplatte 3 in der Ausnehmung 18 der Formatplatte 2 keine vollständige Abdichtung erreichbar ist, wird der Zuschnitt 26 im Randbereich der Druckplatte 3 durch das Vakuum fest in die sich ergebende Ecke zwischen der Druckplatte 3 und der Ausnehmung 18 der Formatplatte 2 gezogen, so daß der Zuschnitt 26 exakt die gewünschte Grundfläche des fertigen Werkstücks erreicht.

Gemäß Fig. 2c wird nun die Buggplatte 4 auf die Formatplatte 2 aufgesetzt, wobei die Buggplatte 4 ebenfalls durch die Führungsbolzen 17 des Grundwerkzeugs 1 geführt wird. Durch die abgeschrägten oder mit einem Radius versehenen Randkanten 22 der Vertiefung 21 werden die über die Formatplatte 2 hinausragenden Randabschnitte 25 des Zuschnitts 26 nach innen umgebogen.

Durch weiteres Herabdrücken der Buggplatte 4 und damit der an dieser anliegenden Formatplatte 2 sowie der Zwischenplatte 7 des Grundwerkzeugs 1 gegen die Kraft der Federn 8 wird die Formatplatte 2 an der auf dem Stempel 13 gehaltenen Druckplatte 3 vorbei nach unten gedrückt, wobei die umgebogenen Randabschnitte 25 des Zuschnitts 26 auf die Grundfläche 27 des Zuschnitts 26 gepreßt werden. Die Verschiebung der Formatplatte 2 gegenüber der Druckplatte 3 wird durch Distanzleisten 30 begrenzt, auf denen die Zwischenplatte 7 zur Auflage kommt. Durch Auswechseln der Distanzleisten 30 kann der Verschiebeweg der Formatplatte 2 variiert werden.

Bei einer anderen, nicht dargestellten Ausführungsform der Erfindung wird nach Aufsetzen der Buggplatte 4 auf der Formatplatte 2 die Buggplatte 4 nicht weiter nach unten gedrückt, sondern statt dessen der Stempel 13 mit der Druckplatte 3 bspw. hydraulisch nach oben gedrückt, so daß die Druckplatte 3 die Ausnehmung 18 der Formatplatte 2 durchtritt und sich im Bereich der Vertiefung 21 gegen die Buggplatte 4 anlegt. Dadurch werden ebenfalls die umgebogenen Randabschnitte 25 des Zuschnitts 26 auf die Grundfläche 27 des Zuschnitts 26 gepreßt.

Um die Wirkung des Preßvorgangs zu verbessern und die Randabschnitte 25 des Zuschnitts 26 ggf. mit der Grundfläche 27 zu verschweißen, können die Buggplatte und/oder die Druckplatte 3 beheizt werden.

Um bei Verwendung des Grundwerkzeugs 1 auch bei kleineren Zuschnitten 26 bzw. Druckplatten 3 die Leistung der nicht dargestellten Vakuumpumpe verringern zu können, können in die Ausnehmung 10 der Zwischenplatte 7 des Grundwerkzeugs 1 Rahmen 28 entsprechend angepaßter Größe eingelegt werden, so daß das zu evakuiereende Volumen möglichst gering gehalten wird.

Wie sich aus der obigen Beschreibung ergibt sind die Teile der Umbuggvorrichtung, die an das zu bearbeitende Werkstück angepaßt sein müssen, also die Formatplatte 2, die Druckplatte 3 und die Buggplatte 4, leicht austauschbar, indem die Formatplatte 2 von den Führungsbolzen 17 des Grundwerkzeugs 1 und die Druckplatte 3 von dem Stempel 13 abgenommen werden und die Buggplatte 4 durch Entriegelung des Schnellverschlusses oder Abschalten des Magneten 24 von der Befestigungsplatte 5 gelöst wird. Nach Entnahme der an eine bestimmte Werkstückform angepaßten Platten 2, 3, 4 können diese gegen entsprechende andere Platten 2, 3, 4 ausgetauscht werden. Ein Austausch des Grundwerkzeugs 1 und der Befestigungsplatte 5, an der sich sämtliche, nicht dargestellte Anschlüsse zur Druckaufbringung befinden, bspw. Hydraulikanschlüsse, brauchen nicht ausgetauscht zu werden.

Die Herstellung der auszutauschenden Platten 2, 3, 4 ist relativ einfach, da in der Buggplatte 4 lediglich kleinere Ausfräsungen vorgenommen werden müssen, während in der Formatplatte 2 nur die Abmessung der Ausnehmung 18 und die Anordnung der Anlegeleisten 19 zu verändern ist. Auch die Druckplatte 3 muß lediglich an die gewünschte Oberfläche des Formteils angepaßt werden und kann danach einfach auf den Stempel 13 des Grundwerkzeugs 1 aufgesetzt werden.

### Bezugszeichenliste:

- 1: Grundwerkzeug
- 2: Formatplatte
- 3: Druckplatte
- 4: Buggplatte
- 5: Befestigungsplatte
- 6: Grundplatte
- 7: Zwischenplatte
- 8: Federn
- 9: Führungen
- 10: Ausnehmung
- 11: Vakuumleitung
- 12: Durchgangsöffnung
- 13: Stempel
- 14: Führungen
- 15: Federn
- 16: Führungsöffnung
- 17: Führungsbolzen
- 18: Ausnehmung
- 19: Anlegeleisten
- 20: Führungsöffnung
- 21: Vertiefung
- 22: Randkanten
- 23: Ausnehmung
- 24: Magneten
- 25: Randabschnitte
- 26: Zuschnitt
- 27: Grundfläche
- 28: Rahmen
- 29: Anschlagleisten
- 30: Distanzleisten

## Patentansprüche

1. Vorrichtung zum Einschlagen oder Buggen von Randabschnitten (26) von Formteilen, Zuschnitten oder dafür vorgesehenen Bezügen (26) aus Leder, Kunstleder, Kunststoff oder dgl., mit einer Formatplatte (2), die eine Ausnehmung (18) aufweist, in die eine Druckplatte (3) eingesetzt ist, wobei die Abmessungen der Ausnehmung (18) der Formatplatte (2) denen des fertigen Formteils oder Zuschnitts (26) oder eines Teils davon entsprechen, mit einem Grundwerkzeug (1) zur Aufnahme der Formatplatte (2) und der Druckplatte (3), wobei die in die Ausnehmung (18) der Formatplatte (2) eingesetzte Druckplatte (3) vorzugsweise federnd auf dem Grundwerkzeug (1) gelagert und gegenüber der Formatplatte (2) und dem Grundwerkzeug (1) vertikal verschiebbar ist, und mit einem Oberwerkzeug, an dessen der Formatplatte (2) zugewandten Seite Kanten (22) zum Umlegen der Randabschnitte (25) des Formteils, Zuschnitts oder Bezugs (26) ausgebildet sind und das bspw. pneumatisch oder hydraulisch vertikal bewegbar ist, wobei die Druckplatte (3) von der Seite des Grundwerkzeugs (1) her in die Ausnehmung (18) der Formatplatte (2) hineinziehbar ist, **dadurch gekennzeichnet,** daß das Oberwerkzeug eine Einschlag- oder Buggplatte (4) und eine Befestigungsplatte (5) aufweist und daß die Buggplatte (4) über Schnellwechselverschlüsse an der Befestigungsplatte (5) befestigbar ist, wobei die Buggplatte (4) auf die Formatplatte (2) aufsetzbar ist.

2. Vorrichtung nach Anspruch 1, **dadurch gekennzeichnet,** daß die Druckplatte (3) auf wenigstens einem insbesondere federnd an dem Grundwerkzeug (1) gelagerten Stempel (13) angeordnet ist, der gegenüber dem Grundwerkzeug (1) vertikal verschiebbar ist.

3. Vorrichtung nach einem der Ansprüche 1 oder 2, **dadurch gekennzeichnet,** daß in dem Grundwerkzeug (1) auf der der Formatplatte (2) zugewandten Seite eine Ausnehmung (10) ausgebildet ist, auf die die Formatplatte (2) unter Bildung einer Kammer aufsetzbar ist, und daß die Ausnehmung (10) über eine Vakuumleitung (11) mit einer Vakuumquelle verbunden ist.

4. Vorrichtung nach Anspruch 3, **dadurch gekennzeichnet,** daß ein Rahmen (28) in die Ausnehmung (10) in dem Grundwerkzeug (1) einsetzbar ist.

5. Vorrichtung nach Anspruch 3 oder 4, **dadurch gekennzeichnet,** daß das Grundwerkzeug (1) eine Grundplatte (6) und eine Zwischenplatte (7) aufweist, und daß die Ausnehmung (10) in der Zwischenplatte (7) ausgebildet ist.

6. Vorrichtung nach Anspruch 5, **dadurch gekennzeichnet,** daß die Zwischenplatte (7) vertikal gegenüber der Grundplatte (6) verschiebbar ist und sich vorzugsweise über Federn (8) auf der Grundplatte (1) abstützt.

7. Vorrichtung nach einem der Ansprüche 1 bis 6, **dadurch gekennzeichnet,** daß in der der Formatplatte (2) zugewandten Seite der Buggplatte (4) eine Vertiefung (21) ausgebildet ist, deren Randkanten (22) dem Umlegen der Randabschnitte (25) der Formteile oder Zuschnitte (26) dienen.

8. Vorrichtung nach einem der Ansprüche 1 bis 7, **dadurch gekennzeichnet,** daß auf der Formatplatte (2) Anlegeleisten (19) angeordnet sind, und daß auf der der Formatplatte (2) zugewandten Seite der Buggplatte (4) Ausnehmungen (23) ausgebildet sind, in denen beim Auflegen der Buggplatte (4) auf die Formatplatte (2) die Anlegeleisten (19) aufgenommen werden.

9. Vorrichtung nach einem der Ansprüche 1 bis 8, **dadurch gekennzeichnet**, daß die Randkanten (22) der Vertiefung (21) in der Buggplatte (4) eine zum Zentrum der Buggplatte (4) hinweisende Schräge oder einen konkaven Radius aufweisen.

10. Vorrichtung nach einem der Ansprüche 1 bis 9, **dadurch gekennzeichnet,** daß die Buggplatte (4) magnetisch an der Befestigungsplatte (5) gehalten ist.

11. Vorrichtung nach einem der Ansprüche 1 bis 10, **dadurch gekennzeichnet,** daß die Buggplatte (4) und/oder die Druckplatte (3) beheizbar sind.

## Claims

1. Device for turning back or folding edge portions (26) of moulded parts, blanks or covers (26) provided therefor made of leather, synthetic leather, plastic or the like, comprising a sizing plate (2) having a recess (18) into which a pressure plate (3) is inserted, the dimensions of the recess (18) in the sizing plate (2) corresponding to those of the finished moulded part or blank (26) or a part thereof, a base tool (1) for receiving the sizing plate (2) and the pressure plate (3), the pressure plate (3) inserted into the recess (18) in the sizing plate (2) preferably being resiliently supported on the base tool (1) and vertically displaceable relative to the sizing plate (2) and the base tool (1), and an upper tool, the side of which directed towards the sizing plate (2) is provided with edges (22) for folding the edge portions (25) of the moulded part, blank or cover (26) and which is vertically movable, e.g. pneumatically or hydraulically, the pressure plate (3) being retractable into the recess (18) in the sizing plate (2) from the side of the base tool (1), **characterised in that** the upper tool has a turning-back or folding plate (4) and a fixing plate (5) and that the folding plate (4) can be fixed to the fixing plate (5) by means of quick-change closures, wherein the folding plate (4) can be placed on the sizing plate (2).

2. Device according to claim 1, **characterised in that** the pressure plate (3) is arranged on at least one stamp (13) supported, in particular, resiliently on the base tool (1) and vertically displaceable relative to the base tool (1).

3. Device according to one of claims 1 or 2, **characterised in that** a recess (10) is formed in the base tool (1) on the side directed towards the sizing plate (2), on which the sizing plate (2) can be placed with the formation of a chamber, and that the recess (10) is connected to a vacuum source by means of a vacuum line (11).

4. Device according to claim 3, **characterised in that** a frame (28) can be inserted into the recess (10) in the base tool (1).

5. Device according to claim 3 or claim 4, **characterised in that** the base tool (1) has a base plate (6) and an intermediate plate (7) and that the recess (10) is formed in the intermediate plate (7).

6. Device according to claim 5, **characterised in that** the intermediate plate (7) is vertically displaceable relative to the base plate (6) and is preferably supported on the base plate (1) by means of springs (8).

7. Device according to one of claims 1 to 6, **characterised in that** a depression (21) is formed in the side of the folding plate (4) directed towards the sizing plate (2), its edges (22) serving to fold the edge portions (25) of the moulded parts or blanks (26).

8. Device according to one of claims 1 to 7, **characterised in that** guide strips (19) are arranged on the sizing plate (2) and that recesses (23) are formed on the side of the folding plate (4) directed towards the sizing plate (2), in which the guide strips (19) are received when the folding plate (4) is placed on the sizing plate (2).

9. Device according to one of claims 1 to 8, **characterised in that** the edges (22) of the depression (21) in the folding plate (4) have a slope directed towards the centre of the folding plate (4) or a concave radius.

10. Device according to one of claims 1 to 9, **characterised in that** the folding plate (4) is held magnetically on the fixing plate (5).

11. Device according to one of claims 1 to 10, **characterised in that** the folding plate (4) and/or the pressure plate (3) can be heated.

## Revendications

1. Dispositif pour replier ou rabattre les bords (26) de pièces formées, de découpes ou de revêtements (26) prévues pour ceux-ci, en cuir, similicuir, matières synthétiques ou un équivalent, avec une plaque de format (2) présentant un évidement (18) dans lequel est insérée une plaque de butée (3), les dimensions de l'évidement (18) de la plaque de format (2) correspondant à celles de la pièce formée ou de la découpe (26) finie ou d'une partie de celle-ci, avec un outil de base (1) pour recevoir la plaque de format (2) et la plaque de butée (3), la plaque de butée (3) insérée dans l'évidement (18) de la plaque de format (2) étant de préférence montée de façon élastique sur l'outil de base (1) et pouvant coulisser verticalement par rapport à la plaque de format (2) et l'outil de base (1), et avec un outil supérieur, des bordures (22) étant formées sur la surface de l'outil supérieur dirigée vers la plaque de format (2) pour replier les bords (25) de la pièce formée, de la découpe ou du revêtement (26) et qui peut être déplacé verticalement par exemple par un dispositif pneumatique ou hydraulique, la plaque de butée (3) pouvant être introduite depuis le coté de l'outil de base (1) dans l'évidement (18) de la plaque de format (2), **caractérisé en ce que** l'outil supérieur présente une plaque pour replier ou rabattre (4) et une plaque de fixation (5) et en ce que la plaque pour replier (4) peut être fixée sur la plaque de fixation (5) au moyen de fermetures à changement rapide, la plaque pour replier (4) pouvant être positionnée sur la plaque de format (2).

2. Dispositif selon la revendication 1, **caractérisé en ce que** la plaque de butée (3) est placée sur au moins un coussin (13) monté de façon élastique en particulier sur l'outil de base (1), ledit coussin (13) coulissant verticalement par rapport à l'outil de base (1).

3. Dispositif selon l'une des revendications 1 ou 2, **caractérisé en ce qu**'un évidement (10) est formé dans l'outil de base (1), sur la face dirigée vers la plaque de format (2), sur lequel la plaque de format (2) peut être positionnée pour former une chambre, et en ce que l'évidement (10) est relié par une conduite de vide (11) à une source de vide.

4. Dispositif selon la revendication 3, **caractérisé en ce qu**'un cadre (28) peut être inséré dans l'évidement (10) de l'outil de base (1).

5. Dispositif selon la revendication 3 ou 4, **caractérisé en ce que** l'outil de base (1) présente une plaque de base (6) et une plaque intermédiaire (7), et en ce que l'évidement (10) est formé dans la plaque intermédiaire (7).

6. Dispositif selon la revendication 5, **caractérisé en ce que** la plaque intermédiaire (7) peut coulisser verticalement par rapport à la plaque de base (6) et qu'elle s'appuie de préférence au moyen de ressorts (8) sur la plaque de base (1).

7. Dispositif selon l'une des revendications, **caractérisé en ce qu**'un renfoncement (21) est formé sur la face de la plaque pour replier (4) dirigée vers la plaque de format (2) dont les bordures (22) servent à replier les bords (25) des pièces formées ou des découpes (26).

8. Dispositif selon l'une des revendications 1 à 7, **caractérisé en ce que** des bordures de positionnement (19) sont placées sur la plaque de format (2) et en ce que des évidements (23) sont formés sur la face de la plaque pour replier (4) dirigée vers la plaque de format (2) dans lesquels les bordures de positionnement (19) sont reçues lorsque la plaque pour replier (4) est posée sur la plaque de format (3).

9. Dispositif selon l'une des revendications 1 à 8, **caractérisé en ce que** les bords (22) du renfoncement (21) dans la plaque pour replier (4) présentent une inclinaison ou un rayon concave dirigé vers le centre de la plaque pour replier (4).

10. Dispositif selon l'une des revendications 1 à 9, **caractérisé en ce que** la plaque pour replier (4) est maintenue à l'aide d'aimants sur la plaque de fixation (5).

11. Dispositif selon l'une des revendications 1 à 10, **caractérisé en ce que** la plaque pour replier (4) et / ou la plaque de butée (3) peuvent être chauffées.
